# EUROPÄISCHE PATENTSCHRIFT

(11) **EP 0 290 864 B1**
(45) Veröffentlichungstag und Bekanntmachung des Hinweises auf die Patenterteilung: **16.10.1991**
(21) Anmeldenummer: 88106729.2
(22) Anmeldetag: 27.04.1988
(51) Int. Cl.: F01C 1/10

(54) **Innenachsige Drehkolbenmaschine**
Internal axis rotary piston machine
Machine à piston rotatif à axe interne

(30) Priorität: 14.05.1987 DE 3716083
(43) Veröffentlichungstag der Anmeldung: 17.11.1988
(73) Patentinhaber: A.G. Kühnle, Kopp & Kausch, D-67227 Frankenthal (DE)
(72) Erfinder: Förster, Arno, D-6520 Worms 11 (DE); Oberholz, Gerhard, D-6713 Freinsheim (DE); Römuss, Christiane, D-6711 Beindersheim (DE)
(74) Vertreter: Klose, Hans, Dipl.-Phys.

(56) Entgegenhaltungen:
- EP-A- 0 178 392
- WO-A-87/01760
- DE-C- 547 826
- US-A- 4 714 417

## Beschreibung

Die Erfindung bezieht sich auf eine Drehkolbenmaschine gemäß den im Oberbegriff des patentanspruchs 1 angegebenen Merkmalen.

Aus dem Dokument DE-C-547 826 ist eine derartige innenachsige Drehkolbenmaschine bekannt, deren Außenrotor und Innenrotor miteinander in Kämmeingriff stehen. Der Außenrotor wird von dem Gehäuse umschlossen und ist ebenso wie der Innenrotor in dem topfförmig ausgebildeten Gehäuse drehbar gelagert. Auf der Antriebsseite enthält der Boden des Gehäuses einen Ring zur Aufnahme eines Lagers des Außenrotors, während auf der dem Boden abgewandten Seite in einem Getrieberaum ein Getriebe zur Antriebsverbindung von Innenrotor und Außenrotor vorgesehen ist. In dem genannten Dokument ist das Gehäuse nur schematisch in der Weise dargestellt, als ob es aus einem einzigen Stück bestehen würde. Zur praktisch realisierbaren Konstruktion des Gehäuses, um insbesondere die Rotoren und Lager einbauen zu können, kann dem Dokument kein weiterer Hinweis entnommen werden. Der Innenrotor ist exzentrisch zur Drehachse des Außenrotors gelagert und besitzt drei Eingriffsteile, welche in vier Ausnehmungen des Außenrotors entsprechend der momentanen Drehstellung eingreifen können. Um die Arbeitsräume, deren Volumen entsprechend der Drehstellung des Außenrotors und Innenrotors veränderbar ist, voneinander funktionssicher abzudichten, ist ein hoher Fertigungsaufwand notwendig und eine Verdichtung konnte früher nur dann erreicht werden, wenn das zu fördernde Medium selbst als Dichtungsmittel geeignet war.

Daher wurde aus dem Dokument US-A-4 714 417 eine innenachsige Drehkolbenmaschine bekannt, deren Innenrotor zwei Eingriffsteile und deren Außenrotor entsprechend drei Ausnehmungen aufweisen. Die Innenflächen, welche die Ausnehmungen des Außenrotors begrenzen, sind als plane Flächen ausgebildet, um eine einfache Fertigung zu ermöglichen. Um eine Abwälzbewegung des Innenrotors auf den genannten planen Flächen des Außenrotors zu ermöglichen, muß der Innenrotor eine besondere Geometrie aufweisen, deren Herstellung gleichwohl einen nicht unerheblichen Aufwand erfordert. Besonders problematisch ist darüberhinaus die Ausbildung und Anordnung der Lager von Innenrotor und Außenrotor. Es müssen sehr enge Fertigungstoleranzen eingehalten werden, damit einerseits zu hohe Flächenpressungen vermieden und andererseits keine unerwünscht große Spalte zwischen dem Innenrotor und Außenrotor auftreten können.

Der Erfindung liegt die Aufgabe zugrunde, die innenachsige Drehkolbenmaschine der genannten Art dahingehend weiterzubilden, daß bei einfacher Konstruktion unter Berücksichtigung von zulässigen Fertigungstoleranzen eine hohe Funktionssicherheit und eine lange Lebensdauer erreicht werden.

Diese Aufgabe erfolgt gemäß den im kennzeichnenden Teil des Patentanspruchs 1 angegebenen Merkmalen.

Die vorgeschlagene Drehkolbenmaschine zeichnet sich durch eine zweckmäßige Konstruktion aus und weist eine hohe Funktionssicherheit und lange Lebensdauer auf. Die Anzahl der hinsichtlich der Fertigungstoleranzen aufeinander abzustimmenden Bauteile ist gering und der Fertigungsaufwand hält sich in Grenzen. Durch die einstückige Anformung des Bodens an das Gehäuse sind in zweckmäßiger Weise die Lager des Innenrotors und des Außenrotors in das Gehäuse integriert, wodurch eine exakte geometrische Zuornung des Innenrotors sowohl bezüglich des Außenrotors als auch bezüglich des Gehäuses gewährleistet wird. Das Lager des Innenrotors ist auf dem Ansatz angeordnet, welcher sich in die Antriebsscheibe hinein erstreckt und kann daher mit einem vergleichsweise geringen Durchmesser ausgebildet werden. Die bei mehrteiliger Ausbildung des Gehäuses und des Bodens erforderlichen Bearbeitungsflächen und entsprechende Fertigungstoleranzen entfallen. Mit geringem Arbeits- und Montageaufwand wird eine hohe Genauigkeit auch bei Fertigung in großen Stückzahlen zuverlässig sichergestellt. Die Anordnung des Getrieberaumes in dem Gehäusedeckel, der das Gehäuse abschließt, ermöglicht eine kompakte Bauweise mit wenigen in ihren Toleranzen aufeinander abzustimmenden Bauteilen. Das Getriebe ist in dem Gehäusedeckel angeordnet, welcher das topfförmige Gehäuse abschließt. Durch eine in den Getrieberaum mündenden Leitung, welche extern außerhalb des Gehäuses angeordnet oder als Längsbohrung in das Gehäuse integriert sein kann, kann in zweckmäßiger Weise ein Druckausgleich zum Saugstutzen erreicht und verhindert werden, daß Schmiermittel in die Arbeitsräume gedrückt wird. Durch die insbesondere mit einem Abschlußdeckel verschließbare Öffnung des Gehäuses hindurch ist das Getriebe zwecks Wartung leicht zugänglich ohne daß die Rotoren ausgebaut werden müssen. Ferner bleibt das mit der Welle des Innenrotors zweckmäßigerweise reibschlüssig verbundene Ritzel des Getriebes im montierten Zustand der Rotoren zugänglich. Der Gehäusedeckel oder gar Rotorlager müssen nicht entfernt werden, um zur exakten Einstellung des Zahnflankenspieles die Drehstellung des Ritzels bezüglich des Innenrotors zu verändern. Nach Abnahme des Abschlußdeckels und Lösen der Verbindung des Ritzels mit der Welle, kann das Ritzel ohne weiteres auf der Welle etwas verdreht werden, um die erforderliche Drehwinkeleinstellung zu erhalten. Bedarfsweise kann durch den Abschlußdeckel auch die Welle herausgeführt sein, um beispielsweise eine Lichtmaschine oder ein anderes Aggregat an die Welle des Innenrotors anzukoppeln. Um eine funktionssichere Schmierung zu gewährleisten ist im Getrieberaum am Innenrotor und/oder am Außenrotor ein Schleuderblech angeordnet. Mittels derartiger Schleuderbleche wird das Schmiermittel zu dem Zahnkranz des Außenrotors bzw. zum Ritzel gefördert.

Schließlich ist in einer besonderen Ausgestaltung der Erfindung zwischen dem Druckstutzen und dem Saugstutzen ein Umluftventil angeordnet, das in bestimmten Betriebszuständen eine Regelung durch Rückführung der Luft vom Druckstutzen zum Saugstutzen ermöglicht. Dieses Ventil kann zur Ladedruckregelung dienen und zweckmäßig in Kombination ferner zur Teillastregelung vorgesehen sein. Ein derartiges Ventil löst die Aufgabe einerseits eine Verbrauchsreduzierung im Teillastbereich durch eine Teillastregelung und andererseits eine Ladedruckbegrenzung im Vollastbereich durch Ladedruckregelung zu erhalten. Dieses Ventil wird zweckmäßig bei der vorstehend beschriebenen Drehkolbenmaschine gemäß der eingangs erläuterten US-PS 47 14 417 vorgesehen. Ferner kann das in zweckmäßiger Weise kombinierte Ventil auch bei anderen Motoren, und zwar insbesondere bei Kraftfahrzeugmotoren zur Aufladung vorgesehen werden. Der von der Maschine geförderte Luftmassenstrom wird bedarfsweise ganz oder teilweise der Saugseite zugeführt, wobei die beiden Ventilkomponenten zweckmäigerweise in einem gemeinsamen Gehäuse untergebracht werden.

Im Leerlaufbetrieb das mit der Drehkolbenmaschine aufzuladenden Motors ist das zur Teillastregelung vorgesehene Ventil geöffnet und der Motor arbeitet im Saugbetrieb. Mit zunehmender Belastung erfolgt in einem vorgebbaren Bereich ein zweckmäßig kontinuierliches Schließen des Teillastventils und der Motor wird mittels der Drehkolbenmaschine in der erforderlichen Weise aufgeladen. Im Vollastbereich öffnet bei Erreichen eines einstellbaren maximalen Ladedrucks das für die Ladedruckregelung vorgesehene Ventil. Bei Reduzierung der Belastung laufen diese Vorgänge in umgekehrter Reihenfolge ab. Durch Integration des Ventilgehäuses in das Gehäuse wird eine funktionssichere Konstruktion gewährleistet sowie der benötigte Einbauraum unwesentlich vergrößert, wobei der Bearbeitungsaufwand verringert wird. Das Umluftventil ist in einem Deckel angeordnet, der mit dem Gehäuse dicht verbunden ist und vorteilhaft die Ventilführung sowie die Rückführleitung aufweist. Das vorgeschlagene Ventil erfordert einen geringen Platz- und Gewichtsbedarf, was vor allem bei Kraftfahrzeugmotoren von besonderer Bedeutung ist.

Die Erfindung wird nachfolgend anhand der in der Zeichnung dargestellten Ausführungsbeispiele näher erläutert. Es zeigen:
- Fig. 1: Einen axialen Schnitt durch die Drehkolbenmaschine mit topfförmigem Gehäuse,
- Fig. 2: einen Schnitt entlang Schnittlinie II,
- Fig. 3: vergrößert den Ausschnitt III gemäß Fig. 2,
- Fig. 4: einen Schnitt entsprechend Schnittlinie IV gemäß Figur 1 durch eine besondere Ausgestaltung mit einem Ventil zwischen Saug- und Druckkanal,
- Fig. 5: einen Schnitt durch ein im Prinzip dargestelltes Ventil, das sowohl zur Teillast- als auch Ladedruckregelung ausgebildet ist.

Figur 1 zeigt in einem axialen Längsschnitt die innenachsige Drehkolbenmaschine mit einem topfförmigen Gehäuse 2, das einen Boden 4 aufweist und am anderen axialen Ende mit einem einzigen Gehäusedeckel 6 abgeschlossen ist. Im Inneren des Gehäuses 2 ist ein Innenrotor 8 angeordnet, der um eine Achse 10 mittels einer Welle 12 drehbar gelagert ist, die durch den Boden 4 herausgeführt ist. Zur Lagerung des Innenrotors 8 ist in einem Ansatz 14 des Bodens 4 ein Lager 16 angeordnet, das zweckmäßig als ein kombiniertes Axial-Radiallager ausgebildet ist. Auf der anderen Seite des Innenrotors 8 ist im Gehäusedeckel 6 ein zweites Lager 18 angeordnet, welches bevorzugt als ein Nadellager ausgebildet ist. Das im Ansatz 14 vorgesehene Lager 16 ist von einer topfartig ausgebildeten Riemenscheibe 20 umgeben, die im wesentlichen in der gleichen Radialebene wie das genannte Lager 16 liegt und mit der Welle 12 drehfest verbunden ist. Beim Antrieb des Innenrotors 8 mittels eines Riemenzuges wird folglich ein auf die Welle 12 und das Lager 16 einwirkendes Biegemoment praktisch vermieden. Der Innenrotor 8 kann aus Kunststoff oder aus Leichtmetall bestehen und ist, insbesondere durch Verbundguß, direkt mit der Welle 12 verbunden. Diese einstückige Bauweise gewährleistet eine nicht unerhebliche Montagevereinfachung. Die Festlegung des Lagers 16 und der Riemenscheibe 20 auf der Welle 12 erfolgt mittels einer auf einem Gewinde am Wellenende aufgeschraubten Mutter 22, wobei mittels einer Distanzhülse 24 die Abstützung am Innenrotor 8 erfolgt.

Im Inneren des Gehäuses 2 ist ferner ein Außenrotor 26 angeordnet, wobei mit dem Innenrotor 8 in bekannter Weise Arbeitsräume gebildet werden. Die insoweit maßgebenden Prinzipien und die Funktionsweise ergeben sich aus der eingangs genannten US-PS 47 14 417, auf welche hier ausdrücklich Bezug genommen wird. Der Boden 4 des Gehäuses 2 weist einen sich axial in das Ende des Außenrotors 26 erstreckenden Ring 28 auf, auf dessen Außenflächen das Lager 30 des Außenrotors 26 angeordnet ist. Bei dieser Ausführungsform weist der Außenrotor 26 drei über den Umfang verteilte Eingriffsteile 34 auf, welche einstückig mit einer Rotorscheibe 36 ausgebildet sind. Wesentlich ist ferner die axial beabstandete Anordnung des Lagers 30 in dem Ring 28 bezüglich des Lagers 16 vom Innenrotor 8, so daß das Lager 30 des Außenrotors 26 einen vergleichsweise geringen Durchmesser aufweist.

Am anderen axialen Ende weist der Außenrotor 26 einen Ring 38 auf, welcher mit den Eingriffsteilen 34 mittels Schrauben 40 verbunden ist. Das zweite Lager 32 für den Außenrotor 26 ist erfindungsgemäß innerhalb des Rotorringes 38 auf dem Gehäusedeckel 6 angeordnet. Mittels der gleichen Schrauben 40 ist zweckmäßig ein innenverzahntes Rad 42 mit dem Außenrotor 26 verbunden. Das innenverzahnte Rad 42 kämmt mit einem auf der Welle 12 des Innenrotors 8 reibschlüssig angeordneten Ritzel 44. Das Ritzel 44 ist mittels einer Mutter 46 über eine Lagerhülse 48 gegen einen Wellenbund 50 verspannt. Das Flankenspiel des Getriebes und die Drehwinkellage von Innenrotor 8 und Außenrotor 26 können aufgrund dieser besonderen Anordnung ohne Schwiergkeiten eingestellt werden. Der Getrieberaum 52 ist mittels eines in einer Öffnung 53 im Gehäusedeckel 6 befestigten Abschlußdeckels 54 abgeschlossen. Durch Abnahme des Abschlußdeckels ist der Getrieberaum 52 jederzeit ohne weiteres zugänglich, um Wartungs- oder Einstellmaßnahmen durchzuführen. Wesentlich ist hierbei, daß aufgrund der vorgeschlagenen Integration und Anordnung des Getriebes sowie Ausbildung von Gehäusedeckel 6 und Abschlußdeckel 54 eine gute Zugänglichkeit und Servicefreundlichkeit bei einfacher Konstruktion erreicht wird.

Im Getrieberaum 52 sind ein mit dem Innenrotor 8 verbundenes Schleuderblech 56 sowie ein mit dem Außenrotor 26 verbundenes Schleuderblech 58 vorgesehen, mittels welchen die Schmiermittelversorgung in zuverlässiger Weise gewährleistet wird. Zusätzliche Befestigungsmittel sind insoweit nicht erforderlich, da daß Schleuderblech 56 mittels der bereits genannten Mutter 46 und das Schleuderblech 58 mittels den Schrauben 40 auf dem Innenrotor 8 bzw. dem Außenrotor 26 festgelegt sind. In den Getrieberaum 52 mündet eine Leitung 60, die in den Saugstutzen geführt ist und zum Druckausgleich dient. Hierdurch wird in zweckmäßiger Weise im Getrieberaum 52 ein Druckaufbau verhindert, aufgrund denen ansonsten Schmiermittel in die Arbeitsräume gedrückt werden könnte. Die Welle 12 ist durch den Abschlußdeckel 54 durchgeführt, wobei mittels einer Wellendichtung der Getrieberaum 52 abgedichtet wird. An dem, über dem Abschlußdeckels 54 hinausragenden Wellenzapfen kann ein anderes Aggregat, beispielsweise die Lichtmaschine eines Kraftfahrzeuges, angeschlossen werden.

Zur stirnseitigen Dichtung der Arbeitsräume weist der Außenrotor 26 an seinen beiden Enden jeweils einen Kolbenring 68 auf, welche an der zylindrichen Innenfläche 70 des Gehäuses 2 anliegen. Wesentlich ist ferner, daß, von den Arbeitsräumen bzw. dem Innenrotor 8 gesehen, vor den Kolbenringen 68 jeweils eine Ringnut 72 in der Außenfläche des Außenrotors 26 angeordnet ist. Durch diese beiden Ringnuten 72 wird eine ungleichförmige Belastung des Kolbenringes 68 vermieden. Wesentlich ist insoweit auch der axial zwischen den Arbeitsräumen und der Ringnut vorhandene schmale Ringspalt zwischen Außenrotor 26 und Innenfläche 70 des Gehäuses, um einen unzulässigen Druckverlust zwischen den Arbeitsräumen zu vermeiden.

Figur 2 zeigt einen radialen Schnitt entlang Schnittlinie II gemäß der Figur 1, wobei nunmehr der Saugstutzen 62 mit der Einlaßöffnung 63 und der Druckstutzen 65 mit der Auslaßöffnung 64 zu erkennen sind. Die oben beschriebene Leitung 60 mündet in den Saugstutzen 62. Die hier extern außerhalb des Gehäuses 2 dargestellte Leitung 60 kann im Rahmen dieser Erfindung auch direkt in das Gehäuse 2 integriert sein und beispielsweise durch eine Bohrung gebildet werden, die in einer entsprechend verdickten Wand des Gehäuses angeordnet ist. Der Innenrotor 8 ist mit der Welle 12 direkt verbunden. Dies kann insbesondere durch Verbundguß realisiert sein, wobei der Innenrotor 8 um die zuvor gefertigte Welle 12 gegossen wird. Diese einstückige Bauweise von Innenrotor 8 und Welle 12 führt zu einer nicht unwesentlichen Montagevereinfachung. Die drei Segmente bzw. Eingriffsteile 34 sowie die drei Arbeitsräume 66 sind hier gut zu erkennen. Die Rotor- und Eingriffsteile 34 sind auf der Antriebsseite mit der oben erläuterten Rotorscheibe zu einem Stück verbunden. Die zwischen den Segmenten befindlichen Ausnehmungen, welche die Arbeitsräume definieren, werden durch Bearbeitung an einem Stück erzeugt, wodurch eine exakte Maßhaltigkeit gewährleistet wird. Die Eingriffsteile 9 des Innenrotosr 8 und ebenso die Segmente des Außenrotors 26 sind zwecks Reduzierung der Masse zweckmäßig als Hohlkörper ausgebildet.

In Figur 3 ist vergrößert der Innenrotor 8 dargestellt, welcher auf seiner Oberfläche eine in axialer Richtung verlaufende Profilierung bzw. Längsriefen 74 aufweist. Beim Einlaufen mit dem Außenrotor werden die über die Oberfläche vorstehenden Spitzen dieser Profilierung abgetragen oder auch umgebogen. Eine optimale Abdichtung zwischen dem Innenrotor 8 und dem Außenrotor und folglich der Arbeitsräume wird sichergestellt.

Figur 4 zeigt entsprechend der Schnittlinie IV einen Schnitt durch eine Ausführungsform der Drehkolbenmaschine, wobei der Saugstutzen 62 und der Druckstutzen 65 geschnitten sind und das Gehäuse 2 zum Teil in einer Aufsicht zu sehen ist. Zwischen dem Druckstutzen 65 und dem Saugstutzen 62 sind im Rahmen dieser Erfindung ein Ventil 76 und eine Rückführleitung 78 vorgesehen, um bei bestimmten Betriebszuständen eine Rückführung vom Druckstutzen zum Saugstutzen zu ermöglichen. In einem Ventildeckel 80 ist ein Ventilkörper 82 geführt, welcher mittels einer Feder 84 auf den vorteilhaft am Gehäuse 2 vorgesehenen Ventilsitz 86 gedrückt wird. Das Ventil 76 ist zweckmäßig in diesen Ventildeckel 80 integriert, welcher über eine Dichtung 88 fest mit dem Gehäuse 2 verbunden ist. Der Ventildeckel 80 enthält ferner die Rückführleitung 78, durch welche bei einem zu hohen Druck im Druckstutzen 65 Luft in den Saugstutzen 62 zurückströmen kann.

Fig. 5 zeigt einen Schnitt durch eine besondere Ausgestaltung des Ventils 76. Dieses Ventil ist nicht nur wie bei der Ausführungsform gemäß Fig. 4 zur Ladedruckbegrenzung im Vollastbereich sondern auch für eine Teillastregelung ausgebildet. Das Ventilgehäuse 90 enthält einen Druckkanal 92 und einen Saugkanal 94, zwischen welchen die Rückführleitung 78 vorhanden ist. Der Druckkanal 92 führt zu dem Druckstutzen 65 und der Saugkanal 94 führt zu dem Saugstutzen 62 des vorstehend erläuterten Gehäuses 2 der Drehkolbenmaschine. Im Rahmen der Erfindung kann das Gehäuse 90 entsprechend dem anhand der Fig. 4 erläuterten Ventildeckel mit dem Gehäuse der Drehkolbenmaschine verbunden sein. Das Ventil enthält den ersten Ventilkörper 82, der zur Ladedruckregelung vorgesehen ist. Dieser erste Ventilkörper 82 ist in einem zweiten Ventilkörper 96 in Richtung des Pfeiles 98 verschiebbar angeordnet. Der zweite Ventilkörper 96 dient zur Teillastregelung und ist im Gehäuse 90 gleichfalls in Richtung des Pfeiles 98 verschiebbar angeordnet. Der erste Ventilkörper 82 ist mittels der Feder 84, einer Platte 100 und eine Stellschraube 102 und einem Deckel 104 abgestützt, der mit dem zweiten Ventilkörper 96 verschraubt ist. Mittels der Stellschraube 102 wird die Federvorspannung der Feder 84 verändert und damit der maximale Ladedruck, bei welchem im Vollastbereich der Ventilkörper 82 entgegen der Federkraft bewegt werden kann, eingestellt. Der zweite Ventilkörper 96 enthält eine Eintrittsöffnung 106 und eine oder mehrere seitliche Austrittsöffnungen 108. Erfindungsgemäß kann mit dem derart kombinierten Ventil gemäß der dargestellten Position des ersten Ventilkörpers 82 die Eintrittsöffnung 106 bezüglich der Austrittsöffnung 108 abgesperrt werden.

Der zweite Ventilkörper 96 ist in der Position dargestellt, die er im Leerlaufbetrieb des aufzuladenden Motors einnimmt. Druckkanal 92 und Saugkanal 94 stehen über die Teillastöffnung 114 miteinander in Verbindung und der Motor kann im Saugbetrieb arbeiten. Das Teillastventil bzw. der Ventilkörper 96 kann erfindungsgemäß in Abhängigkeit der Stellung des Gaspedales des Motors gesteuert werden. Die Ansteuerung des Teillastventils kann, wie nachfolgend zu erläutern ist, mechanisch, beispielsweise über einen Seilzug erfolgen. Desweiteren kann die Ansteuerung auch pneumatisch über den Ladedruck, hydraulisch oder elektrisch erfolgen. Zur mechanischen Ansteuerung ist eine Welle 110 vorgesehen, die in hier nicht weiter dargestellter Weise um eine zur Zeichenebene senkrechte Achse drehbar gelagert ist. Auf diese Welle ist ein Seilzug geführt, der direkt mit dem Gaszug bzw. dem Gaspedal zur Steuerung des Motors verbunden ist. Die Steuerung des Teillastventiles 96 erfolgt zweckmäßig in der Weise, daß für einen Gaspedalweg im Bereich von 0 bis 2/3 keine Verstellung des Ventilkörpers 96 erfolgt. Die zwischen dem Ventilsitz 112 und dem zweiten Ventilkörper 96 vorhandene Teillastöffnung 114 ist, wie dargestellt, in dem genannten Bereich geöffnet und der Motor arbeitet im Saugbetrieb. Bei einer weiteren Betätigung des Gaspedales und damit des Seilzuges erfolgt eine Drehung der Welle 110 und des mit dieser drehfest verbundenen Hebels 116 in Richtung des Pfeiles 118. Über das freie Ende 120 des Hebels 116, der zweckmäßig über eine hier nicht dargestellte Rolle am Deckel 104 anliegt, wird der zweite Ventilkörper 96 nunmehr in Richtung auf den Ventilsitz 112 bewegt. In dem Bereich von zwei Drittel bis drei Drittel des Gaspedalweges erfolgt zweckmäßig ein kontinuierliches Schließen der Teillastöffnung 114. Die Verbindung zwischen dem Druckkanal 92 und dem Saugkanal 94 wird mittels des zweiten Ventilkörpers 96 geschlossen. Überschreitet dann im Vollastbetrieb der im Druckkanal 92 anstehende Ladedruck den über die Ladedruckfeder 84 mittels der Stellschraube 102 eingestellten maximalen Ladedruck, so wird der erste Ventilkörper 82 entgegen der Vorspannkraft der Feder 84 bewegt. Die Luft kann nunmehr vom Druckkanal 92 durch die Eintrittsöffnung 106 zu den Austrittsöffnungen 108 und über die Rückführleitung 78 in den Saugkanal 94 strömen. Durch die erfindungsgemäße Kombination von Teillastregelung und Ladedruckregelung mit dem Ventil 76 wird einerseits im Teillastbereich eine Verbrauchsreduzierung und im Vollastbereich des Motors eine effektive Ladedruckbegrenzung gewährleistet.

### Bezugszeichenliste

- 2: Gehäuse
- 4: Boden
- 6: Gehäusedeckel
- 8: Innenrotor
- 9: Eingriffsteil von 8
- 10: Achse von 8
- 12: Welle
- 14: Ansatz in 4
- 16, 18: Lager von 8
- 20: Riemenscheibe
- 22: Mutter
- 24: Distanzhülse
- 26: Außenrotor
- 28: Ring
- 30, 32: Lager für 26
- 33: Achse von 26
- 34: Eingriffsteil von 26
- 36: Rotorscheibe
- 38: Rotorring
- 40: Schraube
- 42: innenverzahntes Rad
- 44: Ritzel
- 46: Mutter
- 48: Lagerhülse
- 50: Wellenbund
- 52: Getrieberaum
- 53: Öffnung
- 54: Abschlußdeckel
- 56, 58: Schleuderblech
- 60: Leitung
- 62: Saugstutzen
- 63: Einlaßöffnung
- 64: Auslaßöffnung
- 65: Druckstutzen
- 66: Arbeitsraum
- 68: Kolbenring
- 70: Innenfläche
- 72: Ringnut
- 74: Profilierung
- 76: Ventil
- 78: Rückführleitung
- 80: Ventildeckel
- 82: erster Ventilkörper
- 84: Feder
- 86: Ventilsitz
- 88: Dichtung
- 90: Ventilgehäuse
- 92: Druckkanal
- 94: Saugkanal
- 96: zweiter Ventilkörper
- 98: Pfeil
- 100: Platte
- 102: Stellschraube
- 104: Deckel
- 106: Eintrittsöffnung
- 108: Austrittsöffnung
- 110: Welle
- 112: Ventilsitz
- 114: Teillastöffnung
- 116: Hebel
- 118: Pfeil
- 120: Ende

## Patentansprüche

1. Innenachsige Drehkolbenmaschine mit Kämmeingriff zwischen einem von einem Gehäuse (2) umschlossenen Außenrotor (26) mit zwischen Eingriffsteilen (34) angeordneten n + 1 Ausnehmungen und einem Innenrotor (8) mit n Eingriffsteilen, die sich bei zahnflankenartiger Berührung zwischen inneren Seitenflächen des Außenrotors (26) und Seitenflächen des mittels Lagern gelagerter Innenrotors (8) mit einem Drehzahlverhältnis von (n + 1) : n gleichförmig drehen, wobei in den Ausnehmungen des Außenrotors (26) Arbeitsräume (66) gebildet werden, welche sich an einer Einlaßöffnung (63) und einer Auslaßöffnung (64) des Gehäuses (2) vorbeibewegen, wobei das topfförmig ausgebildete Gehäuse (2) antriebsseitig einen Boden (4) mit einem Ring (28) zur Aufnahme eines Lagers (30) des Außenrotors (26) aufweist, wobei ferner außerhalb des Gehäuses (2) eine Antriebsscheibe (20) für den Innenrotor (8) vorgesehen ist und wobei auf der dem Boden (4) abgewandten Seite in einem Getrieberaum (52) ein Getriebe zun Antriebsverbindung von Innenrotor (8) und Außenrotor (26) vorgesehen ist,
dadurch gekennzeichnet, daß der Boden (4) einstückig an das Gehäuse (2) angeformt ist,
daß der Boden (4) einen sich in die Antriebsscheibe (20) erstreckenden Ansatz (14) zur Aufnahme eines Lagers (16) des Innenrotors (8) aufweist,
daß der Getrieberaum (52) in einem Gehäusedeckel (6) enthalten ist, der das Gehäuse abschließt,
und daß der Gehäusedeckel (6) eine verschließbare Öffnung (53) aufweist, durch welche der Getrieberaum (52) von außen zugänglich ist.

2. Drehkolbenmaschine nach Anspruch 1, dadurch gekennzeichnet, daß zwischen dem Getrieberaum (52) und einem Saugstutzen (62) des Gehäuses (2) eine Leitung (60) angeordnet ist.

3. Drehkolbenmaschine nach Anspruch 1 oder 2, dadurch gekennzeichnet, daß der Innenrotor (8) mit einer Welle (12) direkt, insbesondere durch Verbundguß, verbunden ist.

4. Drehkolbenmaschine nach einem der Ansprüche 1 bis 3, dadurch gekennzeichnet, daß der Außenrotor (26) an seinen axialen Enden jeweils einen Kolbenring (68) aufweist und daß axial zwischen den Arbeitsräumen und dem Kolbenring (68) eine Ringnut (72) vorgesehen ist.

5. Drehkolbenmaschine nach einem der Ansprüche 1 bis 4, dadurch gekennzeichnet, daß die Öffnung (53) mittels eines Abschlußdeckels (54) verschließbar ist.

6. Drehkolbenmaschine nach Anspruch 5, dadurch gekennzeichnet, daß die Welle (12) des Innenrotors (8) durch den Abschlußdeckel (54) durchgeführt ist.

7. Drehkolbenmaschine nach einem der Ansprüche 2 bis 6, dadurch gekennzeichnet, daß zwischen dem Saugstutzen (62) und einem Druckstutzen (65) ein Ventil (76) vorgesehen ist, über welches eine Verbindung zwischen dem Druckstutzen (65) und dem Saugstutzen (62) herstellbar bzw. verschließbar ist.

8. Drehkolbenmaschine nach Anspruch 7, dadurch gekennzeichnet, daß mit dem Gehäuse (2) ein Ventilgehäuse (80, 90) verbunden ist, in welche das Ventil (76) integriert ist.

9. Drehkolbenmaschine nach Anspruch 7 oder 8, dadurch gekennzeichnet, daß das Ventil (76) einen ersten Ventilkörper (82) zur Ladedruckregelung und einen zweiten Ventilkörper (96) zur Teillastregelung aufweist, wobei der erste Ventilkörper (82), bevorzugt innerhalb des zweiten Ventilkörpers (96), verschiebbar angeordnet ist, um eine Eintrittsöffnung (106) des zweiten Ventilkörpers (96) bezüglich seiner Austrittsöffnung (108) abzusperren oder bei Überschreiten des einstellbaren maximalen Ladedruckes freizugeben.

10. Drehkolbenmaschine nach Anspruch 9, dadurch gekennzeichnet, daß der erste Ventilkörper (82) innerhalb des zweiten Ventilkörpers (96) über eine Feder (84) und eine Platte (100) abgestützt ist, welche mittels einer Einstellschraube (102) zur Einstellung der Federspannung verschiebbar angeordnet ist, und zwar insbesondere in einem mit dem Ventilkörper (96) fest verbundenen Deckel (104).

11. Drehkolbenmaschine nach Anspruch 9 oder 10, dadurch gekennzeichnet, daß der zweite Ventilkörper (96) im Teillastbereich, insbesondere für den Verstellbereich eines Gaspedals eines Motors von zwei Drittel bis drei Drittel bewegbar ist, um kontinuierlich eine Teillastöffnung (114) abzusperren bzw. umgekehrt freizugeben.

## Claims

1. An internal-axis rotary piston engine with meshing engagement between an outer rotor (26) surrounded by a housing (2) and having N+1 recesses arranged between engaging parts (34) and an inner rotor (8) having n engaging parts which rotate uniformly at a speed ratio of (N+1):n when there is tooth-flanked contact between inner side faces of the outer rotor (26) and side faces of the inner rotor (8) mounted on bearings, so that working spaces (66) are formed in the recesses of the outer rotor (26) and move past an inlet orifice (63) and an outlet orifice (64) in the housing, wherein the housing (2) is of a pot-shaped construction and has a base (4) at the drive side having a ring (28) for accommodating a bearing (30) of the outer rotor (26), whilst, moreover, outside the housing (2) is a drive pulley (20) for the inner rotor (8) and, on the side remote from the base (4), in a gear space (52), a gear is provided for forming a driving connection between the inner rotor (8) and outer rotor (26), characterised in that the base (4) is integrally formed on the housing (2), in that the base (4) has an extension (14), projecting into the drive pulley (20), for accommodating a bearing (16) of the inner rotor (8), in that the gear space (52) is contained in a housing cover (6) which closes off the housing, and in that the housing cover (6) has a closable opening (53) through which the gear space (52) is accessible from the outside.

2. Rotary piston engine according to claim 1, characterised in that a line (60) is provided between the gear space (52) and a suction connection (62) of the housing (2).

3. Rotary piston engine according to claim 1 or 2, characterised in that the inner rotor (8) is directly connected to a shaft (12), particularly by composite casting.

4. Rotary piston engine according to one of claims 1 to 3, characterised in that the outer rotor (26) has a piston ring (68) on each of its axial ends and that an annular groove (72) is provided axially between the working spaces and the piston ring (68).

5. Rotary piston engine according to one of claims 1 to 4, characterised in that the opening (53) is closable by means of a closing cover (54).

6. Rotary piston engine according to claim 5, characterised in that the shaft (12) of the inner rotor (8) passes through the closing cover (54).

7. Rotary piston engine according to one of claims 2 to 6, characterised in that, between the suction connection (62) and a pressure connection (65) there is a valve (76) by means of which a connection can be established between the pressure connection (65) and the intake connection (62) or closed off.

8. Rotary piston engine according to claim 7, characterised in that, connected to the housing (2), is a valve housing (80,90) in which the valve (76) is integrated.

9. Rotary piston engine according to claim 7 or 8, characterised in that the valve (76) has a first valve body (82) for boost control and a second valve body (96) for partial-load control, the first valve body (82) being displaceably mounted, preferably inside the second valve body (96), in order to close off an inlet opening (106) of the second valve body (96) with respect to its outlet opening (108), or if a desired maximum pressure is exceeded, to open said inlet opening.

10. Rotary piston engine according to claim 9, characterised in that the first valve body (82) is supported inside the second valve body (96) by means of a spring (84) and a plate (100) which is arranged to be displaceable by means of a set screw (102) in order to adjust the spring tension, and more particularly is supported in a cover (104) which is fixedly connected to the valve body (96).

11. Rotary piston engine according to claim 9 or 10, characterised in that the second valve body (96) is movable, in the partial load range, more particularly for the range of adjustment of the accelerator pedal of an engine from two thirds to three thirds, in order to close off or, conversely, open up a partial-load opening (114) continuously.

## Revendications

1. Machine à piston rotatif comportant un engrènement entre un rotor extérieur (26) entouré d'un carter (2) et présentant n + 1 évidements disposés entre des parties d'engrènement (34) et un rotor intérieur (8) présentant n + 1 parties d'engrènement, rotors qui tournent uniformément avec contact du type flanc de denture entre des surfaces latérales intérieures du rotor extérieur (26) et des surfaces latérales du rotor intérieur (8) qui est tourillonné à l'aide de paliers, avec un rapport de nombre de tours de (n + 1) : n, des chambres de travail (66) qui passent au droit d'une ouverture d'admission (63) et d'une ouverture d'échappement (64) du carter (2) étant formées dans les évidements du rotor extérieur (26), le carter (2) en forme de godet présentant, côté entraînement, un fond (4) muni d'une bague (28) qui reçoit un palier (30) du rotor extérieur (26), une poulie motrice (20) pour le rotor intérieur (8) étant prévue en dehors du carter (2), une transmission servant à accoupler cinématiquement le rotor intérieur (8) et le rotor extérieur (26) étant prévue sur la face qui est la plus éloignée du fond (4) dans une chambre de transmission (52), ***caractérisée en ce que*** le fond (4) est venu d'une seule pièce sur le carter (2), ***en ce que*** le fond (4) présente un prolongement (14) qui pénètre dans la poulie motrice (20), pour recevoir un palier (16) du rotor intérieur (8), ***en ce que*** la chambre de transmission (52) est enfermée à l'intérieur d'un couvercle (6) du carter, qui ferme le carter, ***et en ce que*** le couvercle (6) du carter présente une ouverture obturable (53) à travers laquelle la chambre de transmission (52) est accessible de l'extérieur.

2. Machine à piston rotatif selon la Revendication 1, ***caractérisée en ce qu***'une conduite (60) est interposée entre la chambre de transmission (52) et une tubulure d'aspiration (62) du carter (2).

3. Machine à piston rotatif selon la Revendication 1 ou 2, ***caractérisée en ce que*** le rotor intérieur (8) est directement accouplé à un arbre (12), par exemple par coulée composite.

4. Machine à piston rotatif selon une des Revendications 1 à 3, ***caractérisée en ce que*** le rotor extérieur (26) présente une bague d'étanchéité (68) à chacune de ses extrémités axiales et en ce qu'une rainure annulaire (72) est interposée entre les chambres de travail et la bague d'étanchéité (68) dans la direction axiale.

5. Machine à piston rotatif selon une des Revendications 1 à 4**,** ***caractérisée en ce que*** l'ouverture (53) peut être obturée au moyen d'un couvercle de fermeture (54).

6. Machine à piston rotatif selon la Revendication 5, ***caractérisée en ce que*** l'arbre (12) du rotor intérieur (8) traverse le couvercle de fermeture (54).

7. Machine à piston rotatif selon une des Revendications 2 à 6, ***caractérisée en ce qu***'il est prévu, entre la tubulure d'aspiration (62) et une tubulure de pression (65), une soupape (76) par l'intermédiaire de laquelle une liaison peut être établie ou interrompue entre la tubulure de pression (65) et la tubulure d'aspiration (62).

8. Machine à piston rotatif selon la Revendication 7*,* ***caractérisée en ce qu***'au carter (2), est fixé un carter de soupape (80, 90) dans lequel la soupape (76) est intégrée.

9. Machine à piston rotatif selon la Revendication 7 ou 8, ***caractérisée en ce que*** la soupape (76) présente un premier élément mobile de soupape (82) pour le réglage de la pression de charge et un deuxième élément mobile de soupape (96) pour le réglage de la charge partielle, le premier élément mobile de soupape (82) étant de préférence monté coulissant à l'intérieur du deuxième élément mobile de soupape (96), pour obturer une ouverture d'entrée (106) du deuxième élément mobile de soupape (96), en l'isolant de son ouverture de sortie (108), ou pour démasquer cette ouverture lorsque la pression de charge excède la pression de charge maximale réglable.

10. Machine à piston rotatif selon la Revendication 9, ***caractérisée en ce que*** le pre mier élément mobile de soupape (82), est mis en appui à l'intérieur du deuxième élément mobile de soupape (96) à l'aide d'un ressort (84) et d'une plaque (100) qui est montée de façon à pouvoir être déplacée en translation au moyen d'une vis de réglage (102) pour le réglage de la tension du ressort, en particulier dans un couvercle (104) fixé solidairement à l'élément mobile de soupape (96).

11. Machine à piston rotatif selon la Revendication 9 ou 10, ***caractérisée en ce que*** le deuxième élément mobile de soupape (96) peut se déplacer, dans la région de charge partielle, en particulier pour l'intervalle allant de deux à trois tiers de la course de la pédale des gaz d'un moteur, pour fermer ou, au contraire, démasquer continuellement une ouverture de charge partielle (114).
